# EUROPÄISCHE PATENTANMELDUNG

(11) **EP 4 650 072 A1**
(43) Veröffentlichungstag der Anmeldung: **19.11.2025**
(21) Anmeldenummer: 24176222.8
(22) Anmeldetag: 16.05.2024
(51) Int. Cl.: B21B 31/12, B21B 31/10, B21B 1/18, B21B 17/10, B21B 17/14

(54) **GERÜSTWECHSELWAGEN MIT HUBMECHANISMUS**

(71) Anmelder: Kocks Technik GmbH&Co. KG, 40721 Hilden (DE)
(72) Erfinder: SCHNUG, Günter, 40223 Düsseldorf (DE); GÜLCAN, Mustafa, 50765 Köln (DE); GENERALOV, Sergey, 40721 Hilden (DE); DEDEKEN, Ralf, 51674 Wiehl (DE)
(74) Vertreter: Hoffmann Eitle

(57) **Zusammenfassung**

Die vorliegende Anmeldung betrifft einen Gerüstwechselwagen (10) zum gleichzeitigen Aufnehmen und Transportieren mehrerer Walzgerüste (12) eines Walzblocks (14) zum Walzen von metallischen Stäben, Drähten oder Rohren, wobei der Gerüstwechselwagen (10) mehrere Gerüstplätze (16) aufweist, wobei in jedem der Gerüstplätze (16) eines der Walzgerüste (12) einzeln aufnehmbar ist, und wobei der Gerüstwechselwagen (10) einen Hubmechanismus (18) aufweist, der dazu ausgestaltet ist, jedes der Walzgerüste (12) einzeln anzuheben und abzusenken.

## Beschreibung

### TECHNISCHES GEBIET

Die vorliegende Erfindung betrifft einen Gerüstwechselwagen zum gleichzeitigen Aufnehmen und Transportieren mehrerer Walzgerüste eines Walzblocks zum Walzen von metallischen Stäben, Drähten oder Rohren.

### HINTERGRUND

Zum Walzen von metallischen Stäben, Drähten oder Rohren kommen regelmäßig Walzblöcke zum Einsatz, die mehrere in Walzrichtung hintereinander angeordnete Walzgerüste umfassen. Diese Walzgerüste beinhalten wiederum die eigentlichen Walzen, welche die Walzkraft auf das Walzgut aufbringen, um daraus die metallischen Stäbe, Drähte oder Rohre zu erstellen.

Im Betrieb verschleißen die Walzen, weshalb diese in regelmäßigen Abständen aufgearbeitet werden müssen. Hierfür müssen die Walzgerüste mit den aufzuarbeitenden Walzen aus dem Walzblock entnommen und in eine Gerüstwerkstatt transportiert werden. Nach der Aufarbeitung der Walzen müssen die jeweiligen Walzgerüste dann wieder aus der Gerüstwerkstatt zum Walzblock transportiert und in den Walzblock eingesetzt werden. Es gibt außerdem die Anforderung, für unterschiedlich dicke Walzprodukte unterschiedliche Walzgerüste einzusetzen, deren Kaliber bereits auf die gewünschte Dicke des jeweiligen Walzprodukts voreingestellt sind.

Um das Auswechseln der Walzgerüste im Walzblock effizient und sicher durchführen zu können, werden bekanntermaßen Gerüstwechselwagen eingesetzt. Ein beispielsweise aus CN 215 089 793 U bekannter Gerüstwechselwagen ist dazu in der Lage, mehrere Walzgerüste gleichzeitig aufzunehmen und sicher zwischen dem Walzblock und der Gerüstwerkstatt zu transportieren.

Nachteilig an diesem Gerüstwechselwagen ist jedoch, dass er eine aufwändige Gerüstaufnahme des Walzblocks voraussetzt, die dazu ausgebildet sein muss, die Walzgerüste auf den Gerüstwechselwagen zu schieben bzw. von diesem in die Gerüstaufnahme zu ziehen. Damit dies möglich ist, ist nicht nur ein entsprechender Bewegungsmechanismus erforderlich, sondern es muss auch konstruktiv vorbereitet werden, dass der Gerüstwechselwagen so nah an die Gerüstaufnahme heranfahren kann, dass der Bewegungsmechanismus die Walzgerüste zwischen der Gerüstaufnahme und dem Gerüstwechselwagen bewegen kann.

### DARSTELLUNG DER ERFINDUNG

Vor diesem Hintergrund besteht eine Aufgabe der vorliegenden Erfindung darin, einen Gerüstwechselwagen des obigen technischen Gebiets bereitzustellen, der geringere Anforderungen an die Gerüstaufnahme stellt. Insbesondere besteht eine Aufgabe der Erfindung darin, einen Gerüstwechselwagen bereitzustellen, mit dem es möglich ist, die Walzgerüste besonders sicher und gleichzeitig schnell und zuverlässig in die Gerüstaufnahme zu bewegen.

Diese Aufgabe wird durch einen Gerüstwechselwagen nach Anspruch 1 gelöst. Vorteilhafte Ausgestaltungen der Erfindung ergeben sich aus den Unteransprüchen.

Ein Gerüstwechselwagen zum gleichzeitigen Aufnehmen und Transportieren mehrerer Walzgerüste eines Walzblocks zum Walzen von metallischen Stäben, Drähten oder Rohren weist mehrere Gerüstplätze auf, wobei in jedem der Gerüstplätze eines der Walzgerüste einzeln aufnehmbar ist. Der Gerüstwechselwagen weist ferner einen Hubmechanismus auf, der dazu ausgestaltet ist, jedes der Walzgerüste einzeln anzuheben und abzusenken.

Die Gerüstplätze des Gerüstwechselwagens sind so ausgebildet, dass sie jeweils genau ein Walzgerüst aufnehmen können. Durch die einzelnen Gerüstplätze kann also selektiv eine beliebige Anzahl von Walzgerüsten bis zu der Anzahl an Gerüstplätzen auf dem Gerüstwechselwagen aufgenommen und transportiert werden.

Die Gerüstplätze sind so angeordnet, dass ihre Anordnung der Anordnung der Gerüstplätze, insbesondere Aufnahmemodule der Gerüstaufnahme gleicht. Somit kann der Gerüstwechselwagen seitlich, bezogen auf die Walzrichtung, in der die Walzgerüste hintereinander in der Gerüstaufnahme angeordnet sind, an die Gerüstaufnahme heranfahren und die Walzgerüste einzeln oder gleichzeitig aufnehmen oder abgeben.

Als Hubmechanismus können alle möglichen Mechanismen dienen, die dazu geeignet und ausgebildet sind, die Walzgerüste einzeln anzuheben und abzusenken. Beispiele hierfür sind Hydraulikmechanismen, elektrisch angetriebene mechanische Mechanismen oder auch manuell zu betätigende Kurbeln.

Durch den Hubmechanismus kann der Gerüstwechselwagen die Walzgerüste unabhängig von einem Bewegungsmechanismus der Gerüstaufnahme anheben, um sich dann so zu bewegen, dass die Walzgerüste in die Gerüstaufnahme hineinbewegt werden, und das Walzgerüst an seinem vorgesehenen Ort abzusetzen, indem er es absenkt. Andersherum kann der Gerüstwechselwagen mit dem Hubmechanismus die gewünschten Walzgerüste ergreifen, in der Gerüstaufnahme anheben und dann direkt transportieren, während die nicht zu transportierenden Walzgerüste nicht angehoben werden und in der Gerüstaufnahme verbleiben.

Durch den Hubmechanismus ist es einerseits möglich, Walzgerüste selektiv für den Transport auszuwählen und anzuheben. Andererseits werden durch den Hubmechanismus sehr geringe Anforderungen an die Gerüstaufnahme gestellt.

Insbesondere ist kein Mechanismus erforderlich, um die Walzgerüste aus der Gerüstaufnahme herauszuschieben oder in sie hineinzuziehen. Außerdem werden durch den Hubmechanismus auch noch weitere Vorteile möglich, die im Folgenden noch näher erläutert werden.

Vorzugsweise weist der Gerüstwechselwagen mehrere Räder auf, um die Walzgerüste auf Schienen oder einem schienenlosen Untergrund entlang zu transportieren. Mehrere Räder ermöglichen einen stabilen und gleichzeitig flexiblen Transport und können so ausgebildet sein, dass sie sowohl für Schienen als auch einen schienenlosen Untergrund geeignet sind. So kann auf unterschiedliche Rahmenbedingungen an der Gerüstaufnahme und der Gerüstwerkstatt reagiert werden. Alternativ kann der Gerüstwechselwagen auch anders transportiert werden, beispielsweise über eine Raupe.

Bevorzugt sind die Räder dabei außerhalb einer Fläche angeordnet, in der sich die Gerüstplätze befinden, so dass sich die Gerüstplätze alle innerhalb der von den Rädern aufgespannten Fläche befinden. Dadurch ist sichergestellt, dass die schweren Walzgerüste ebenfalls zwischen den Rädern angeordnet sind, so dass ein Schwerpunkt des beladenen Gerüstwechselwagens sicher zwischen den Rädern liegt und der Gerüstwechselwagen die Walzgerüste dadurch stabil und sicher transportieren und auch stabil und sicher aufnehmen und absetzen kann. Alternativ können die Räder auch innerhalb der Fläche angeordnet sein, in der sich die Gerüstplätze befinden, d.h. es können auch Gerüstplätze außerhalb der von den Rädern aufgespannten Fläche liegen.

Mit Vorteil weist der Hubmechanismus einen Spindelmechanismus auf, um die Walzgerüste anzuheben oder abzusenken. Ein Spindelmechanismus ist ein besonders bevorzugter Hubmechanismus, weil er sehr genau große Kräfte entlang eines großen Weges ausüben kann. Somit können die Walzgerüste sicher und sehr genau angehoben und abgesenkt werden. Alternativ und zusätzlich können auch Hydraulikmechanismen oder Handkurbeln eingesetzt werden.

Bevorzugt weist der Hubmechanismus Hubstifte auf, um die Walzgerüste zu ergreifen, wobei an jedem der Gerüstplätze zwei Hubstifte angeordnet sind. Die Hubstifte sind dabei so ausgebildet, dass sie die Walzgerüste ergreifen, in dem sie in den Hubstiften entsprechende Öffnungen der Walzgerüste eingreifen können. Alternativ können auch andere Vorrichtungen eingesetzt werden, um die Walzgerüste zu ergreifen und anzuheben, beispielsweise eine Gabel oder eine Klemmung.

Die Hubstifte sind eine effektive Möglichkeit, die Walzgerüste zu ergreifen und anzuheben oder abzusenken. Dadurch ergibt sich eine sichere und gleichzeitig einfache und damit wartungsarme und kostengünstige Verbindung des Hubmechanismus mit den Walzgerüsten.

Vorzugsweise weist der Gerüstwechselwagen eine Energiequelle auf, um den Hubmechanismus mit Energie zu versorgen. Alternativ kann der Gerüstwechselwagen aber auch mit einer externen Energieversorgung versehen sein, beispielsweise durch ein Stromkabel oder ein Induktionsfeld an den Orten, an denen der Hubmechanismus betätigt werden soll.

Durch eine eigene Energiequelle ist der Gerüstwechselwagen besonders vorteilhaft, weil er autark arbeiten kann und einen größeren Aktionsradius hat, der nicht durch ein Kabel oder ähnliches eingeschränkt ist. Eine eigene Energiequelle ermöglicht es in einer besonders bevorzugten Ausgestaltung des Gerüstwechselwagens auch, den Gerüstwechselwagen zu bewegen, also nicht nur den Hubmechanismus autark zu betätigen.

Vorzugsweise weist der Gerüstwechselwagen mindestens vier Gerüstplätze auf und ist der Hubmechanismus dazu ausgestaltet, die mindestens vier Walzgerüste einzeln anzuheben und abzusenken. Alternativ können auch weniger oder mehr Gerüstplätze vorgesehen sein und kann der Hubmechanismus dazu ausgebildet sein nur mehrere Walzgerüste gemeinsam anzuheben und abzusenken.

Viele Gerüstaufnahmen sind so gestaltet, dass sie vier hintereinander entlang der Walzrichtung angeordnete Walzgerüste aufweisen. Darum ist es besonders vorteilhaft, auch für den Gerüstwechselwagen vier Gerüstplätze vorzusehen, damit mit dem Gerüstwechselwagen bei solchen Gerüstaufnahmen alle Walzgerüste gleichzeitig ausgetauscht werden können.

Bevorzugt ist zwischen den Gerüstplätzen paarweise eine Schutzbarriere angeordnet, um einen Zwischenraum zwischen den Gerüstplätzen abzudecken. Alternativ kann auf die Schutzbarriere auch verzichtet werden, insbesondere dann, wenn die Gerüstaufnahme bereits eine Schutzvorrichtung für den Zwischenraum zwischen benachbarten Walzgerüsten aufweist.

Die Schutzbarriere versetzt den Gerüstwechselwagen in die Lage, einen zusätzlichen Beitrag zur Maschinensicherheit zu leisten und somit den Betrieb des Walzblocks besonders gut zu unterstützen, wenn der Gerüstwechselwagen im Betrieb in der Gerüstaufnahme verbleibt. Dies ist optional. Durch die Schutzbarriere des Gerüstwechselwagens kann verhindert werden, dass Walzmaterial bei einer Betriebsstörung aus dem Zwischenraum zwischen benachbarten Walzgerüsten austritt. Auch ein Hereingreifen einer Person in den Zwischenraum kann durch die Schutzbarriere zuverlässig verhindert werden. Entsprechend kann die Gerüstaufnahme auf einen entsprechenden Schutz verzichten.

Besonders bevorzugt ist die Schutzbarriere auf beiden den Gerüstplätzen zugewandten Seiten mit einer aufblasbaren Dichtlippe versehen. Alternativ kann auf eine solche Dichtlippe auch verzichtet werden oder sie kann anders, insbesondere rein elastisch, ohne dabei aufblasbar zu sein, ausgebildet sein.

Durch eine Dichtlippe kann die Schutzbarriere besonders zuverlässig auch das Austreten von Spritzwasser verhindern, das in großen Mengen im Zwischenraum zwischen benachbarten Walzgerüsten im Betrieb des Walzblocks entsteht. Das Wasser wird dort zur Kühlung verwendet. Wenn der Gerüstwechselwagen eine Schutzbarriere zwischen benachbarten Gerüstplätzen aufweist, kann diese Schutzbarriere durch eine Dichtlippe noch verbessert werden. Wenn die Dichtlippe aufblasbar und nicht nur elastisch verformbar ist, kann sie einen besonders großen Spalt zwischen der Schutzbarriere und dem Walzgerüst, einem Aufnahmemodul oder Gerüstplatz in der Gerüstaufnahme überdecken und eine besonders feste Dichtung erzeugen.

Vorzugsweise sind die Gerüstplätze zur Aufnahme eines Walzgerüsts mit einer sechseckigen Außenform, gesehen entlang einer Walzrichtung des Walzgerüsts, ausgebildet. Alternativ können die Gerüstplätze aber auch zur Aufnahme eines anders geformten Walzgerüsts, beispielsweise eines üblichen Walzgerüsts mit einer viereckigen Außenform ausgebildet sein.

Walzgerüste mit einer sechseckigen Außenform eignen sich besonders gut zur Aufnahme durch den oben beschriebenen Gerüstwechselwagen, weil hier ein Vorsprung zur Seite existiert, sofern die Walzgerüste auf einer Seitenfläche stehen, der von dem Hubmechanismus, insbesondere den Hubstiften, gut ergriffen werden kann.

Insbesondere bei sechseckigen Walzgerüsten, grundsätzlich aber auch bei viereckigen Walzgerüsten, kommt es vor, dass Kupplungen der Walzenwellen, mit denen das Walzmoment auf die Walzenwellen eingeleitet wird, schräg nach unten und zu der Seite verlaufen, von der aus die Walzgerüste gewechselt werden. Für diese Konstellation kann der oben beschriebene Gerüstwechselwagen eine zusätzlichen Beitrag zur Maschinensicherheit leisten, da er diese Kupplungen im Betrieb des Walzblocks verdeckt, wenn er im Betrieb in der Gerüstaufnahme verbleibt.

Weitere Vorteile und Weiterbildungen der Erfindung ergeben sich aus der nachfolgenden Figurenbeschreibung und der Gesamtheit der Ansprüche.

### KURZE FIGURENBESCHREIBUNG

- Fig. 1: zeigt einen bevorzugten Gerüstwechselwagen, auf dem ein Walzgerüst aufgenommen ist.
- Fig. 2: zeigt den bevorzugten Gerüstwechselwagen in einer in eine Gerüstaufnahme eingefahrenen Position.
- Fig. 3: zeigt eine Schnittdarstellung entlang der Walzrichtung des bevorzugten Gerüstwechselwagens in einem Walzblock.
- Fig. 4: zeigt einen vergrößerten Ausschnitt eines Teils des bevorzugten Gerüstwechselwagens.

### WEGE ZUR AUSFÜHRUNG DER ERFINDUNG

Fig. 1 zeigt einen bevorzugten Gerüstwechselwagen 10 zur Aufnahme von vier Walzgerüsten 12. Hierfür ist der Gerüstwechselwagen mit vier Gerüstplätzen 16 ausgestattet, die alle dazu ausgebildet sind, ein Walzgerüst 12 individuell aufzunehmen. In der in Fig. 1 gezeigten Situation ist in einem der Gerüstplätze 16 ein Walzgerüst 12 aufgenommen, während die drei übrigen Gerüstplätze 16 leer sind. Von links aus gesehen ist der zweite Gerüstplatz 16 des Gerüstwechselwagens 10 mit einem Walzgerüst 12 besetzt und der erste, dritte und vierte Gerüstplatz 16 leer.

Fig. 1 zeigt ferner einen Walzblock 14 mit vier entlang der Walzrichtung W hintereinander angeordneten Gerüstaufnahmeplätzen 34 einer Gerüstaufnahme 32. Drei Walzgerüste 12 sind in den Gerüstaufnahmeplätzen 34 aufgenommen, nämlich von links aus gesehen im ersten, dritten und vierten der Gerüstaufnahmeplätze 34. Einer der Gerüstaufnahmeplätze 34, von links aus gesehen der zweite Gerüstaufnahmeplatz 34, ist unbesetzt. Der Gerüstwechselwagen 10 in Fig. 1 ist so positioniert, dass er seitlich in die Gerüstaufnahme 32 hineinfahren kann, um das Walzgerüst 12 in dem zweiten Gerüstplatz 16 in den zweiten Gerüstaufnahmeplatz 34 der Gerüstaufnahme 32 zu befördern, in dem noch kein Walzgerüst 12 aufgenommen ist, oder eines oder mehrere, insbesondere alle der in der Gerüstaufnahme 32 befindlichen Walzgerüste 12 aufzunehmen, um den vollständigen Satz aus vier Walzgerüsten 12 zu transportieren. Der Walzblock 14 ist von der in Walzrichtung W gesehen rechten Seite durch den Gerüstwechselwagen 10 oder einen Arbeiter zugänglich, um Walzgerüste 12 auszutauschen oder Einstellungen an den Walzgerüsten 12 oder anderen Teilen des Walzblocks 14 vorzunehmen.

Entlang der Walzrichtung gesehen haben die Walzgerüste 12 in der in Fig. 1 gezeigten Ausführungsform eine sechseckige Außenform, wobei sie auf einer Seitenfläche des durch die Außenform gebildeten Sechsecks stehen, so dass eine Ecke des Sechsecks auf halber Höhe des Walzgerüsts 12 auf der zugänglichen Seite erreichbar ist.

Der Gerüstwechselwagen 10 weist einen Grundrahmen 36 auf, der auf Rädern 20 über ein in Fig. 1 angedeutetes Schienensystem bewegbar ist. Der Grundahmen 36 weist einen Holm 38 und zwei an dessen beiden Enden sich seitlich erstreckende Schenkel 40 auf, wobei die Räder 20 an den beiden Enden der beiden Schenkel 40 angeordnet sind. Der Grundrahmen 36 spannt dadurch eine rechteckige Fläche auf, die er c-förmig auf drei Seiten umgibt und an deren Ecken jeweils eines der Räder 20 angeordnet ist. Somit können große Lasten im Inneren des vom Grundrahmen 36 umspannten Bereichs aufgenommen und sicher auf den Rädern 20 transportiert werden.

Entlang des Holms 38 weist der Gerüstwechselwagen 10 einen vierteiligen Hubmechanismus 18 auf. Jeder Teil des Hubmechanismus 18 gehört zu einem der Gerüstplätze 16 und ist dazu ausgebildet, ein Walzgerüst 12 individuell anzuheben und abzusenken.

Hierfür umfasst der Hubmechanismus 18 an jedem der Gerüstplätze zwei Hubstifte 24, um mit entsprechenden Öffnungen in den Walzgerüsten 12 zusammenzuwirken. Diese Öffnungen sind in der oben genannten Ecke des Sechsecks auf halber Höhe des Walzgerüsts 12 auf der zugänglichen Seite vorgesehen, wobei aber auch andere Anordnungen der Öffnungen und auch andere Mittel zum Zusammenwirken des Hubmechanismus 18 mit den Walzgerüsten 12 möglich sind.

Die Hubstifte 24 sind auf einem vertikal verfahrbaren Schlitten 42 angebracht, der über eine vertikale Schiene 44 geführt ist. Somit kann jedes Walzgerüst 12 mit den Hubstiften 24 ergriffen und durch vertikales Bewegen des entsprechenden Schlittens 42 entlang der vertikalen Schienen 44 einzeln angehoben und abgesenkt werden.

Ein Spindelmechanismus 22 ist vorgesehen, um den Hubmechanismus 18 zu betreiben. Jeder Teil des Hubmechanismus 18, also der Schlitten 42 jedes der Gerüstplätze 16, ist dazu mit einer eigenen angetriebenen Spindel 46 ausgestattet, die sich vom Holm 38 zum Schlitten 42 erstreckt und dort mit einem Gewinde wechselwirkt.

Zwischen jedem Paar der benachbarten Gerüstplätze 16 ist eine Schutzbarriere 26 angeordnet, um einen Zwischenraum 28 zwischen den Gerüstplätzen 16 abzudecken. Die Schutzbarriere 26 erstreckt sich im Wesentlichen vertikal und ist so geformt und dimensioniert, dass sie parallel zur Außenform der Walzgerüste 12 verläuft. Ferner weist jede der Schutzbarrieren 26 jeweils zwei Dichtlippen 30 auf, die sich entlang der Außenform des auf dieser Seite neben der Schutzbarriere 26 befindlichen Walzgerüsts 12 erstreckt.

Die Dichtlippen 30 sind aufblasbar und können somit einen dichten Kontakt zwischen der Schutzbarriere 26 und dem Walzgerüst 12 herstellen. Wenn der Gerüstwechselwagen 10 während des Betriebs des Walzblocks 14 in der Gerüstaufnahme 32 verbleibt, kann durch die Schutzbarriere 26 sichergestellt werden, dass kein Metall und kein Spritzwasser aus dem Bereich zwischen benachbarten Walzgerüsten 12 austritt und dass niemand in diesen Bereich hineingreift.

Fig. 2 zeigt Gerüstwechselwagen 10 aus Fig. 1 in einer in die Gerüstaufnahme 32 eingefahrenen Position. Der Teil des Hubmechanismus 18, der zum von links gesehen zweiten Gerüstplatz 16 gehört, ist nicht vollständig angehoben, während die drei anderen Teile des Hubmechanismus vollständig angehoben sind.

In Fig. 2 ist zu erkennen, dass der Grundrahmen 36 in dieser eingefahrenen Position einen zusätzlichen Beitrag zur Maschinensicherheit leistet, indem er auch rotierende Teile verdeckt, die zum Antreiben der Walzen der Walzgerüste aus dem Boden herausstehen.

Fig. 3 zeigt eine Schnittdarstellung entlang der Walzrichtung W des Gerüstwechselwagens 10 im Walzblock 14. Der Gerüstwechselwagen 10 kann wie hier dargestellt in den Walzblock 14 hineinfahren und dort verbleiben, während das vom Gerüstwechselwagen 10 transportierte Walzgerüst 12 im Gerüstaufnahmeplatz 34 der Gerüstaufnahme 32 aufgenommen ist.

In dieser Konfiguration kann die Schutzbarriere 26 im Betrieb dazu dienen, den Zwischenraum 28 zwischen benachbarten Walzgerüsten 12 zu schützen. Somit kann durch die Schutzbarriere 26 verhindert werden, dass Walzmaterial aus dem Zwischenraum 28 heraustritt oder eine Person in den Zwischenraum 28 hineingreift.

Die Dichtlippen 30 an der Schutzbarriere 26 können in der eingefahrenen Konfiguration des Gerüstwechselwagens 10 aufgeblasen werden und somit den Zwischenraum 28 auch spritzwasserdicht abschließen. Somit kann Kühlwasser, das zwischen den Walzgerüsten 12 im Betrieb in großen Mengen freigesetzt wird, innerhalb des Zwischenraums 28 gehalten und kontrolliert abgeführt werden.

Fig. 4 zeigt einen vergrößerten Ausschnitt des Gerüstwechselwagens 10, um die Dichtlippen 30 genauer darzustellen. Die Dichtlippen 30 befinden sich auf beiden Seiten der Schutzbarriere 26, um mit den auf diesen beiden Seiten befindlichen Walzgerüsten 12, die in Fig. 4 nicht gezeigt sind, eine spritzwasserdichte Verbindung herzustellen und im Zwischenraum 28 zwischen benachbarten Walzgerüsten 12 freigesetztes Kühlwasser innerhalb des Walzblocks 14 zu halten und den Bereich vor dem Walzblock 14 davor zu schützen.

In Fig. 4 sind auch die in den Fig. 1 und 2 dargestellten Hubstifte 24 abgebildet, ohne dass sie mit einem Walzgerüst 12 eingreifen, um es anzuheben oder abzusenken.

### BEZUGSZEICHENLISTE

- 10: Gerüstwechselwagen
- 12: Walzgerüst
- 14: Walzblock
- 16: Gerüstplatz
- 18: Hubmechanismus
- 20: Rad
- 22: Spindelmechanismus
- 24: Hubstift
- 26: Schutzbarriere
- 28: Zwischenraum
- 30: Dichtlippe
- 32: Gerüstaufnahme
- 34: Gerüstaufnahmeplatz
- 36: Grundrahmen
- 38: Holm
- 40: Schenkel
- 42: Schlitten
- 44: Schiene
- 46: Spindel

- W: Walzrichtung

## Patentansprüche

1. Gerüstwechselwagen (10) zum gleichzeitigen Aufnehmen und Transportieren mehrerer Walzgerüste (12) eines Walzblocks (14) zum Walzen von metallischen Stäben, Drähten oder Rohren,
wobei der Gerüstwechselwagen (10) mehrere Gerüstplätze (16) aufweist, wobei in jedem der Gerüstplätze (16) eines der Walzgerüste (12) einzeln aufnehmbar ist, und
wobei der Gerüstwechselwagen (10) einen Hubmechanismus (18) aufweist, der dazu ausgestaltet ist, jedes der Walzgerüste (12) einzeln anzuheben und abzusenken.

2. Gerüstwechselwagen (10) nach Anspruch 1,
wobei der Gerüstwechselwagen (10) mehrere Räder (20) aufweist, um die Walzgerüste (12) auf Schienen oder einem schienenlosen Untergrund entlang zu transportieren.

3. Gerüstwechselwagen (10) nach Anspruch 1 oder 2,
wobei der Hubmechanismus (18) einen Spindelmechanismus (22) aufweist, um die Walzgerüste (12) anzuheben oder abzusenken.

4. Gerüstwechselwagen (10) nach einem der vorhergehenden Ansprüche,
wobei der Hubmechanismus (18) Hubstifte (24) aufweist, um die Walzgerüste (12) zu ergreifen, wobei an jedem der Gerüstplätze (16) zwei Hubstifte (24) angeordnet sind.

5. Gerüstwechselwagen (10) nach einem der vorhergehenden Ansprüche,
wobei der Gerüstwechselwagen (10) eine Energiequelle aufweist, um den Hubmechanismus (18) mit Energie zu versorgen.

6. Gerüstwechselwagen (10) nach einem der vorhergehenden Ansprüche,
wobei der Gerüstwechselwagen (10) mindestens vier Gerüstplätze (16) aufweist und
wobei der Hubmechanismus (18) dazu ausgestaltet ist, die mindestens vier Walzgerüste (12) einzeln anzuheben und abzusenken.

7. Gerüstwechselwagen (10) nach einem der vorhergehenden Ansprüche,
wobei zwischen den Gerüstplätzen (16) paarweise eine Schutzbarriere (26) angeordnet ist, um einen Zwischenraum (28) zwischen den Gerüstplätzen (16) abzudecken.

8. Gerüstwechselwagen (10) nach Anspruch 7,
wobei die Schutzbarriere (26) auf beiden den Gerüstplätzen (16) zugewandten Seiten mit einer aufblasbaren Dichtlippe (30) versehen ist.

9. Gerüstwechselwagen (10) nach einem der vorhergehenden Ansprüche,
wobei die Gerüstplätze (16) zur Aufnahme eines Walzgerüsts (12) mit einer sechseckigen Außenform, gesehen entlang einer Walzrichtung des Walzgerüsts (16), ausgebildet sind.
